# FASCICULE DE BREVET EUROPEEN

(11) **EP 1 060 356 B1**
(45) Date de publication et mention de la délivrance du brevet: **12.06.2002**
(21) Numéro de dépôt: 99906231.8
(22) Date de dépôt: 09.02.1999
(51) Int. Cl.: F27D 15/02

(54) **PLAQUE DE GRILLE POUR REFROIDISSEUR**
KÜHLERROSTPLATTE
GRATE PLATE FOR COOLER

(30) Priorité: 24.02.1998 BE 9800143
(43) Date de publication de la demande: 20.12.2000
(73) Titulaire: MAGOTTEAUX INTERNATIONAL, B-4051 Vaux-Sous-Chevremont (BE)
(72) Inventeur: PIRARD, Regnier, B-4870 Nessonvaux (BE); WOLAN, Bruno, B-4624 Fleron (BE)
(74) Mandataire: Meyers, Ernest
(86) Numéro de dépôt international: EP9900935
(87) Numéro de publication internationale: WO9944001

(56) Documents cités:
- EP-A- 0 489 369
- DE-A- 4 103 866
- DE-A- 19 537 904
- DE-C- 3 332 592

## Description

La présente invention concerne une plaque de grille pour un refroidisseur de matières en vrac sortant d'un four et ayant globalement la forme d'un caisson retourné avec une surface porteuse pour supporter et faire avancer une couche de matière à refroidir à l'aide d'un gaz de refroidissement traversant ladite plaque.

De tels refroidisseurs sont notamment utilisés en cimenterie pour le refroidissement du clinker à la sortie du four. Ces plaques sont groupées en rangées transversales dont les parties avant chevauchent avec les parties arrières des rangées qui les précèdent pour former un plan de refroidissement en escalier. La progression de la matière à refroidir est en général assurée par un arrangement alternatif de rangées fixes et de rangées mobiles, ces dernières étant animées d'un mouvement de va-et-vient dans la direction de la progression de la matière.

Il existe des plaques ayant une surface lisse sur toute la longueur avec des ouvertures pour le passage du gaz de refroidissement. Si ces plaques ont l'avantage de la simplicité et d'un coût de fabrication modeste, elles ont l'inconvénient d'une durée de vie réduite. Il faut en effet savoir que ces plaques subissent une usure intense. Il y a d'abord l'usure par abrasion engendrée par la friction due au mouvement relatif entre les plaques et la matière à refroidir. Il y a par ailleurs une usure par oxydation due aux températures élevées jusqu'à 1 400°C de la matière à la sortie du four.

Pour améliorer la résistance à l'usure, on a prévu des plaques qui présentent des poches dans les parties avant qui ne chevauchent pas et qui sont donc directement au contact de la matière. En se remplissant, ces poches forment des interfaces matière-matière qui devraient réduire l'usure par abrasion étant donné que de la matière refroidie demeure dans ces poches et les protègent de la matière chaude en mouvement. Une plaque de ce genre est décrite dans le document EP 0 337 383 B1.

Toutefois, les surfaces exposées se trouvant entre les poches restent assez grandes. En outre, le parcours du gaz de refroidissement est labyrinthique, ce qui provoque une perte de charge et une diminution de la capacité de refroidissement de la matière et de la la plaque. Le résultat est qu'en fin de compte, les plaques à poches ont une durée de vie qui n'est guère plus longue que celle des plaques à surface lisse.

Le document DE 41 03 866 décrit une plaque de grille qui comporte une surface ondulée avec des ouvertures de passage de l'air de refroidissement dans les ondulations. Cette plaque a l'inconvénient que la matière à refroidir glisse rapidement par-dessus les ondulations qui, de ce fait, sont exposées à une forte abrasion. En outre, la plaque n'est pas refroidie suffisamment par l'air de refroidissement.

Le but de la présente invention est de prévoir une nouvelle plaque de grille pour refroidisseur qui permette un refroidissement plus efficace, aussi bien de la matière à refroidir que de la plaque elle-même et, par conséquent, une durée de service plus longue.

Pour atteindre cet objectif, la présente invention prévoit une plaque de refroidisseur conformément à la revendication 1.

Ces canaux assurent un meilleur guidage des gaz de refroidissement et un passage plus direct avec peu de perte de charge. La pénétration tangentielle des gaz au fond des cavités assure, par ailleurs, un refroidissement efficace des ailettes, ce qui améliore la résistance à l'usure des grilles.

Les surfaces directement exposées à l'usure sont petites et se limitent au bord de la plaque ainsi qu'aux arêtes supérieures des ailettes, le reste étant protégé par la matière demeurant dans les cavités formant des interfaces matière-matière.

Le bord frontal supérieur de chaque ailette est, de préférence, en forme de nervure verticale transversale.

Le plan de la partie constituée d'ailettes peut être en pente montante par rapport au plan de la partie lisse arrière de la plaque.

D'autres particularités de l'invention ressortiront de la description d'un mode de réalisation avantageux présenté ci-dessous, à titre d'illustration, en référence aux dessins annexés dans lesquels :
- la figure 1 représente une vue en perspective d'une plaque selon la présente invention et
- la figure 2 est une coupe longitudinale à travers la plaque suivant un plan de coupe traversant un canal de passage du gaz de refroidissement.

La plaque représentée sur les figures 1 et 2 comporte une surface supérieure 10 qui se termine à l'avant par un bord frontal vertical 12. La surface supérieure 10 comporte une zone lisse 10a à l'arrière qui est engagée sous la zone avant de la plaque de derrière non représentée, ainsi qu'une zone 10b à l'avant se trouvant au-dessus de la zone arrière 10a de la plaque située devant. Par conséquent, lorsque les plaques sont groupées en rangées successives, ce sont essentiellement les zones 10b qui sont exposées à la matière à refroidir, les zones 10 ne l'étant que partiellement au cours du mouvement de va-et-vient.

Dans l'exemple représenté, la zone 10b est légèrement inclinée en pente montante dans la direction de progression de la matière, par rapport au plan de la zone arrière 10a. L'invention s'applique toutefois également lorsque les deux zones 10a et 10b se trouvent dans le même plan.

Conformément à la présente invention, la zone avant 10b est constituée de plusieurs ailettes obliques 14 chevauchantes s'étendant transversalement entre les bords longitudinaux 16 et 18. Ces ailettes définissent entre elles des cavités transversales 20 retenant de la matière à refroidir et formant ainsi des interfaces matière-matière.

Les parties chevauchantes de deux ailettes voisines 14 définissent des canaux étroits et allongés 22 de passage de gaz de refroidissement. Entre les canaux 22, les ailettes 14 peuvent être reliées entre elles.

Chaque ailette 14 comporte, par ailleurs, à sa face inférieure, une nervure transversale 24 à bord arrondi définissant avec le bord arrondi de l'ailette précédente 14 une entrée verticale dans chaque canal 22 ainsi qu'un coude du canal à courbure douce. Cette forme des canaux 22 assure un guidage parfait des gaz de refroidissement avec un minimum de perte de charge.

Le nombre d'ailettes 14 ainsi que le nombre de canaux peuvent varier avec la grandeur des plaques.

Le bord avant supérieur de chaque ailette 14 peut être constitué sous forme de nervure verticale transversale 26. Ces nervures 26 freinent la progression de la matière et améliorent ainsi son refroidissement.

Le bord avant 28 de la première ailette 14 est arrondi et forme aussi le bord avant de la plaque. Le bord frontal avant 12 de chaque plaque comporte également des bouches 30 de sortie des gaz de refroidissement.

## Revendications

1. Plaque de grille pour un refroidisseur de matières en vrac sortant d'un four et ayant globalement la forme d'un caisson retourné avec une surface porteuse (10) pour supporter et faire avancer une couche de matière à refroidir à l'aide d'un gaz de refroidissement traversant ladite plaque, et la partie avant (10b) de la plaque, vue dans le sens de progression de la matière, est constituée d'ailettes (14) chevauchantes inclinées à pente montante définissant des cavités transversales (20) dans la surface porteuse, en ce que les parties chevauchantes de deux ailettes voisines (14) définissent des canaux étroits (22) de passage du gaz de refroidissement **caractérisé en ce que** lesdits canaux (22) ont une section longitudinale en forme de coude arrondi avec un angle inférieur à 90° débouchant verticalement dans la face inférieure de la surface porteuse et obliquement dans le fond de chaque cavité (20).

2. Plaque selon la revendication 1, **caractérisée en ce que** chaque ailette (14) comporte, sur sa surface inférieure, une nervure transversale (24) à bord arrondi qui définit avec le bord arrière arrondi de l'ailette précédente une entrée verticale dans chaque canal (22).

3. Plaque selon la revendication 1, **caractérisée en ce que** le bord frontal supérieur de chaque ailette (14) est en forme de nervure verticale transversale (26).

4. Plaque selon l'une quelconque des revendications 1 à 3, **caractérisée en ce que** le plan de la partie (10b) constitué d'ailettes (14) est en pente montante par rapport au plan de la partie lisse arrière (10a) de la plaque.

5. Plaque selon l'une quelconque des revendications 1 à 4, **caractérisée en ce que** le côté transversal avant (12) de la plaque est vertical et comporte des bouches (30) de sortie du gaz de refroidissement.

## Patentansprüche

1. Rostplatte für einen Kühler von aus einem Ofen austretendem Schüttgut mit der allgemeinen Form eines umgekehrten Kastens mit einer Tragfläche (10) um eine mittels eines die Platte durchquerendes Kühlgas abzukühlende Materialschicht zu tragen und vorzuschieben in welcher der Vorderteil (10b) der Platte, in Richtung Fortbewegung des Materials gesehen, aus sich überlappenden schiefen Flügeln (14) mit steigender Neigung besteht welche transversale Vertiefungen (20) in der Tragfläche bilden, wobei die sich überlappenden Teile zweier benachbarten Flügeln (14) schmale Kanäle (22) zum Durchströmen des Kühlgases bilden **dadurch gekennzeichnet, dass** die Kanäle (22) in Längsrichtung und im Querschnitt eine runde Krümmung mit einem Winkel von weniger als 90° aufweisen, welche senkrecht in die Unterseite der Tragfläche und schief in den Boden der Vertiefung (20) mündet.

2. Platte nach Anspruch 1, **dadurch gekennzeichnet, dass** jeder Flügel (14) auf der Unterseite eine transversale Rippe (24) mit rundem Rand aufweist, welche mit der runden Rückseite des vorangehenden Flügels einen vertikalen Eintritt in jeden Kanal (22) bildet.

3. Platte nach Anspruch 1, **dadurch gekennzeichnet, dass** der vordere Oberrand jeden Flügels (14) als vertikale Querrippe (26) ausgebildet ist.

4. Platte nach einem der Ansprüche 1 bis 3 **dadurch gekennzeichnet, dass** die Ebene des aus den Flügeln (14) gebildeten Teils (10b) eine steigende Neigung in bezug zur Ebene des hinteren ebenen Teils (10b) der Platte aufweist.

5. Platte nach einem der Ansprüche 1 bis 4, **dadurch gekennzeichnet, dass** die vordere Querseite (12) der Platte vertikal ist und Austrittsöffnung für den Kühlgas aufweist.

## Claims

1. Grate plate for a cooler of loose material leaving a kiln and having the overall shape of an inverted tray with a bearing surface (10) for supporting and advancing a layer of material that is to be cooled with the aid of a cooling gas passing through the said plate, wherein the forward part (10b) of the plate, viewed in the direction of progress of the material, consists of overlapping gills (14) sloping upwards and defining transverse cavities (20) in the bearing surface, and wherein the overlapping parts of two adjacent gills (14) define narrow channels (22) for the passage of the cooling gas, **characterized in that** the said channels (22) have a longitudinal section in the form of a rounded bend with an angle of less than 90° opening vertically in the underside of the bearing surface and obliquely in the bottom of each cavity (20).

2. Plate according to Claim 1, **characterized in that** each gill (14) comprises, on its under surface, a round-edged transverse rib (24) that defines, with the rounded rear edge of the preceding gill, a vertical entry into each channel (22).

3. Plate according to Claim 1, **characterized in that** the upper forward edge of each gill (14) is in the form of a transverse vertical rib (26).

4. Plate according to any one of Claims 1 to 3, **characterized in** the plane of the part (10b) consisting of gills (14) slopes upwards relative to the plane of the smooth rear part (10a) of the plate.

5. Plate according to any one of Claims 1 to 4, **characterized in that** the transverse side (12) of the plate is vertical and comprises outlet apertures (30) for the cooling gas.
